# EUROPÄISCHE PATENTSCHRIFT

(11) **EP 1 038 812 B1**
(45) Veröffentlichungstag und Bekanntmachung des Hinweises auf die Patenterteilung: **26.05.2004**
(21) Anmeldenummer: 00250056.9
(22) Anmeldetag: 21.02.2000
(51) Int. Cl.: B65H 1/02, B65H 5/34, B65H 3/06, G07B 17/00, B07C 1/04

(54) **Verfahren und Anordnung zur Durchlaufsteuerung von Druckträgern**
Method and device for controlling a stream of documents
Méthode et dispositif pour le contrôle d'un débit de documents

(30) Priorität: 17.03.1999 DE 19913065
(43) Veröffentlichungstag der Anmeldung: 27.09.2000
(73) Patentinhaber: Francotyp-Postalia AG & Co. KG, 16547 Birkenwerder (DE)
(72) Erfinder: Kunde, Christoph, 13469 Berlin (DE); Schmidt-Kretschmer, Michael, Dr., 16565 Lehnitz (DE)

(56) Entgegenhaltungen:
- EP-A- 0 057 810
- EP-A- 0 503 502
- WO-A-92/16444

## Beschreibung

Die Erfindung betrifft ein Verfahren zur Durchlaufsteuerung von Druckträgem, insbesondere von Briefen, in einer Vereinzelungsvorrichtung eines Briefpostverarbeitungssystems.

Die Briefe können dabei unterschiedliche Dicke sowie die zulässigen Formate in unregelmäßiger Folge aufweisen. Die Verarbeitung derartig anfallender Briefe wird als Mischpostbetrieb bezeichnet.

Üblicherweise bestehen Briefpostverarbeitungssysteme aus:
- einer Vereinzelungsvorrichtung, in der die Briefe zeitlich nacheinander stapelweise angelegt, vereinzelt und bedarfsweise verschlossen werden,
- einer Frankier- und/oder Adressiermaschine mit optionaler integrierter oder vorgeordneter Waage
- und einer Ablagevorrichtung;
vergleiche DE-M 96 09 167.3 in Geschmackmusterblatt des Deutschen Patentamtes vom 24.05.1997, Teil 1a, Warenklasse 18/02.
Es ist bei derartigen Briefpostverarbeitungssystemen problematisch, den größtmöglichen Durchsatz pro Zeiteinheit zu erzielen. In der Regel wird die Obergrenze für den Briefdurchsatz durch die Transport- und Druckgeschwindigkeit der Frankiermaschine bestimmt. Demzufolge ist es erstrebenswert, den Durchsatz in den vorgelagerten Einrichtungen dieser Obergrenze anzupassen.

Es ist ein Verfahren zum Betreiben einer Hochgeschwindigkeits-Postbearbeitungsmaschine zum Verarbeiten gemischter Post mit unterschiedlicher Dicke und unterschiedlichen Abmessungen bekannt, siehe EP 0 503 502 B1. Das Verfahren umfaßt die Schritte, jedes Postversandstück zu einer Wägestation zu befördern, zu wiegen und dann den Wertstempel aufzudrucken. Diese Schritte werden durch eine Antriebssteuerung entsprechend mehreren Sensoren aktiviert und gesteuert. Die Sensoren sind über die Maschine verteilt, wobei einige davon optische Sensoren sind.
Bei dem Verfahren wird darüber hinaus ein spezieller Sensorprozessor dazu veranlaßt, einen Zugriff auf die Sensoren vorzunehmen und deren Zustand der Antriebssteuerung mitzuteilen, nachdem diese vorher aktiviert worden sind. Der Zugriffsschritt umfaßt die periodische Ausführung eines Hauptzyklusses, um so einen Zugriff auf jeden Sensor einer ersten Gruppe während jedes Zyklusses vorzunehmen, und einen Zugriff auf jeden Sensor einer zweiten Gruppe nur während einiger, jedoch nicht aller Zyklen vorzunehmen. Die Sensordaten werden in ein RAM eingeschrieben, auf welches die Ansteuerung zugreifen kann.

Es ist weiterhin eine Anordnung zum Vorvereinzeln von Druckträgem bekannt, siehe DE 196 05 017 A1, bei der Briefe auf einer Kante stehend hintereinander als Briefstapel abgelegt sind und die Briefe von dem Briefstapel seitlich weg einer Vereinzelungsvorrichtung zugeführt werden.
Die Briefe sind dabei zwischen einem federnd gelagerten Andruckbügel und mindestens einer Antriebswalze sowie einer leicht nach hinten geneigten Führungsplatte angeordnet. Die Standfläche für die Briefe und die Führungsplatte sind zueinander orthogonal.

Schließlich wurde noch eine Vorrichtung zum Vereinzeln von Druckträgern, insbesondere von Briefen, entsprechend der nachveröffentlichten DE 198 36 235.8 und Fig. 1 bis 4 gefunden.
Die Briefe A sind in der Vereinzelungsvorrichtung B gleichfalls mit einer Kante auf einer unteren Führungsplatte 2 stehend hintereinander gestapelt zwischen einem federnd gelagerten Andruckbügel 21 und Antriebswalzenkombinationen 3, 4 sowie einer leicht nach hinten geneigten Führungsplatte 1 angeordnet.
Die Antriebswalzen ragen mit ihren zylinderförmigen Hüllflächen durch Öffnungen in der Führungsplatte 1 und die Briefe A werden durch erstere einzeln seitlich wegtransportiert.
Funktionell ist die Vereinzelungvorrichtung B in einen Vorvereinzelungsbereich I mit zwei Antriebswalzenkombinationen 3, 4 im Start-Stop-Betrieb und in einen Vereinzelungsbereich II mit Elementen 6, 7, 77 zur Vereinzelung bei kontinuierlichem Durchlauf aufgeteilt.
Im Vereinzelungsbereich II sind außerdem noch ein Sensor 10 zur Druckträgererkennung und Auswurfmittel 9 in Form eines Auswurfwalzenpaares 91, 92 vorhanden.
Die Elemente 6, 7, 77 zur Vereinzelung bestehen aus einer Antriebsriemenkombination 6, einer dieser angepaßten angetriebenen Gegenrollenkombination 7 sowie einer gleichfalls angepaßten vorgelagerten
Gleithebelkombination 77. Der Sensor 10b ist im Bereich der Gegenrollenkombination 7 angeordnet und elektrisch mit einem Antrieb 5 für die beiden Antriebswalzenkombinationen 3, 4 in der Weise verknüpft, daß der Antrieb 5 jeweils bei Druckträgerendeerkennung eingeschaltet wird.
Das Auswurfwalzenpaar 91, 92 besteht aus einer angetriebenen Auswurfwalze 91 und einer abgetriebenen Auswurfwalze 92. Die angetriebene Auswurfwalze 91 ist auf einer drehbaren Achse 911 hinter der Führungsplatte 1 befestigt und ragt teilweise durch eine angepaßte Öffnung derselben. Die abgetriebene Auswurfwalze 92 ist auf einer gleichfalls drehbaren Achse 921 vor der Führungsplatte 1 befestigt, siehe insbesondere Fig. 2 und 3.

Die Achse 921 ist auf einem drehbar federnd gelagerten Traghebel 93 drehbeweglich gelagert.
Für die Antriebsriemenkombination 6, die Gegenrollenkombination 7 nebst Gleithebelkombination 77 und das Auswurfwalzenpaar 91, 92 ist ein gemeinsamer Antrieb 8 vorgesehen.

Zweck der Erfindung ist eine Verbesserung der Gebrauchseigenschaften.

Der Erfindung liegt die Aufgabe zugrunde, den Briefdurchsatz in einer Vereinzelungseinrichtung der vorstehend beschriebenen Art an den Durchsatz der Nachfolgeeinrichtungen, insbesondere einer nachfolgenden Frankiermaschine anzupassen.

Erfindungsgemäß wird diese Aufgabe gemäß dem Hauptanspruch gelöst. Weitere vorteilhafte Merkmale der Erfindung sind den Unteransprüchen zu entnehmen.

Die Erfindung geht von der Überlegung aus, daß in der Frankiermaschine ein Mindestabstand von Briefvorderkante zu Briefvorderkante einander folgender Briefe bestehen muß, der dem längsten Frankierabdruck plus Druckkopfbreite plus einem Sicherheitsmaß entspricht. Damit ist zumindest erst einmal der Abstand bei kleinen kurzen Briefen vorgegeben. Bei größeren beziehungsweise längeren Briefen ist der Abstand von Vorderkante zu Vorderkante zwangsläufig größer als dieser Mindestabstand. Es kommt in diesem Fall darauf an, den Abstand zwischen dem langen Brief und dem folgenden Brief möglichst klein zu halten beziehungsweise den größtmöglichen Durchsatz zu erzielen.
Durch die Erfindung wird dieses Problem über die Steuerung der Transportgeschwindigkeit in den einzelnen Durchgangsbereichen der Briefe in der Vereinzelungseinrichtung gelöst.
In Abhängigkeit von der Transportgeschwindigkeit der Nachfolgeeinrichtung wird die Übergabegeschwindigkeit an diese angepaßt. Damit wird von dieser Seite her einer Staubildung in der Nachfolgeeinrichtung vorgebeugt.
Die Transportgeschwindigkeit wird im Vereinzelungsbereich größer eingestellt als die Übergabegeschwindigkeit, bis ein Brief in den Auswurfbereich gelangt ist. Das entspricht dem beschleunigten Transport im Vereinzelungsbereich. Das dient der Durchsatzerhöhung im allgemeinen und der Verkleinerung des Abstandes zwischen aufeinanderfolgenden Briefen im besonderen.
Die Transportgeschwindigkeit wird im Vereinzelungsbereich kleiner bis gleich wie die Übergabegeschwindigkeit eingestellt, solange sich ein Brief im Auswurfbereich befindet. Das entspricht dem normalen Transport im Vereinzelungsbereich. Damit wird eine Staubildung vor dem Auswurfbereich vermieden.
Die Transportgeschwindigkeit wird im Vorvereinzelungsbereich größer eingestellt als die Übergabegeschwindigkeit und größer als die erhöhte Transportgeschwindigkeit im Vereinzelungsbereich, solange sich kein Brief im Eingangsbereich des Vereinzelungsbereiches befindet. Das entspricht dem beschleunigten Transport im Vorvereinzelungsbereich.
Das dient gleichfalls der Durchsatzerhöhung im allgemeinen und der Verkleinerung des Abstandes zwischen aufeinanderfolgenden Briefen im besonderen.
Die Transportgeschwindigkeit wird im Vorvereinzelungsbereich kleiner bis gleich als die normale Transportgeschwindigkeit im Vereinzelungsbereich eingestellt, wenn ein Brief den Eingangsbereich des Vereinzelungsbereiches erreicht hat und kein weiterer Brief vor dem Auswurfbereich vorhanden ist. Das entspricht dem normalen Transport im Vorvereinzelungsbereich. Damit wird eine Staubildung im Eingangsbereich des Vereinzelungsbereiches vermieden.
Die Transportgeschwindigkeit wird im Vorvereinzelungsbereich auf Null eingestellt, solange ein Brief im Eingangsbereich und in den anderen Bereichen des Vereinzelungsbereiches vorhanden ist. Das entspricht dem Stop- oder Leerlaufbetrieb im Vorvereinzelungsbereich. Auf diese Weise wird eine Staubildung oder ein Mehrfachabzug verhindert.

Die Übergabegeschwindigkeit an die Nachfolgeeinrichtung, das ist die Transportgeschwindigkeit, die mit dem Auswurfwalzenpaar erzeugt wird, wird laufend überwacht. Sie wird stets kleiner bis gleich als die in der Nachfolgeeinrichtung eingestellte Transportgeschwindigkeit aber etwas größer - ungefähr 10% - gehalten als die Transportgeschwindigkeit im Anfangsbereich des Vereinzelungsbereiches, das ist die mit den Elementen zur Vereinzelung erzeugte Transportgeschwindigkeit.
Des weiteren wird im Vorvereinzelungsbereich die Transportgeschwindigkeit, die mit den Antriebswalzen bei beschleunigtem Transport erzeugt wird, entsprechend größer - ungefähr 30% - eingestellt, als die Übergabegeschwindigkeit im Vereinzelungsbereiches.
Der Brief wird im Eingangsbereich des Vereinzelungsbereiches und unmittelbar nach der Vereinzelung abgetastet, um in Verknüpfung mit weiteren Abtastergebnissen entsprechende Steuersignale für den Antrieb im Vorvereinzelungsbereich und im Vereinzelungsbereich abzuleiten.
Der Brief wird im Auswurfbereich der Vereinzelungsvorrichtung abgetastet, um daraus entsprechend Steuersignale für den Vorvereinzelungsbereich, den Vereinzelungsbereich und die Nachfolgeeinrichtung abzuleiten.

Die Erfindung wird nachstehend am Ausführungsbeispiel näher erläutert.
Es zeigen:
- Fig. 1: Eine Briefvereinzelungsvorrichtung gemäß der nachveröffentlichten DE 198 36 235.8 in perspektivischer Ansicht von vom von links,
- Fig. 2: eine Ansicht nach Fig. 1 von schräg links,
- Fig. 3: ein Ansicht nach Fig.1 von vom rechts, teilweise ausgeschnitten beziehungsweise ausgebrochen,
- Fig. 4: eine teilweise Draufsicht nach Fig. 3,
- Fig. 5: ein Blockschaltbild zur Steuerung der Antriebe in der Vereinzelungsvorrichtung.

Zur Vereinfachung und zum leichteren Verständnis ist die Darstellung schematisiert ausgeführt. Anstelle des Begriffes "Druckträger" wird im weiteren der Kürze wegen der Begriff "Brief" verwendet.

Gemäß Fig. 2 ist im Eingangsbereich der Antriebsriemenkombination 6 und der Gleithebelkombination 77 ein optischer Sensor 10a in einer entsprechend angepaßten Öffnung der hinteren Führungsplatte 1 angeordnet. Der Sensor 10a ist zweckmäßigerweise als Reflexsensor ausgeführt. Mit diesem Sensor 10a wird festgestellt, ob der Brief A in diesen Bereich eingedrungen ist beziehungsweise sich noch in diesem Bereich befindet.

Gemäß Fig. 3 ist unmittelbar nach der Antriebsriemenkombination 6 beziehungsweise Gegenrollenkombination 7 ein optischer Sensor 10b in einer entsprechend angepaßten Öffnung der hinteren Führungsplatte 1 angeordnet. Der Sensor 10b ist zweckmäßigerweise gleichfalls als Reflexsensor ausgeführt. Mit diesem Sensor 10b wird festgestellt, ob ein Brief A in diesem Bereich vorhanden ist.
Das Auswurfwalzenpaar 91, 92 ist in so einem Abstand nach der Gegenrollenkombination 7 angeordnet, daß durch erstere auch der kürzestmögliche Brief A bereits erfaßt wird, bevor dieser letztere verlassen hat.
Auf der drehbaren Achse 921 für die abgetriebene Auswurfwalze 92 ist ein Sensor 13 zur Messung der Transportgeschwindigkeit des Briefes A an dieser Stelle angeordnet. Der Sensor 13 ist als Encoder ausgeführt, dessen Ausgangssignal mittels der Auswerteschaltung 15 mit einem der Transportgeschwindigkeit in der Nachfolgeeinrichtung 16 entsprechenden Signal verglichen und daraus ein Signal zur Steuerung des gemeinsamen Antriebes 8 im Vereinzelungsbereich II sowie des Antriebes 5 im Vorvereinzelungsbereich I abgeleitet wird, siehe auch Fig.4 und 5.
Ein Brief A, der das Auswurfwalzenpaar 91, 92 passiert, wird durch die angetriebene Auswurfwalze 91 durch Reibungsschluß linear bewegt und überträgt seine Bewegung gleichfalls durch Reibungsschluß synchron auf die federnd verstellbare abgetriebene Auswurfwalze 92 als Drehbewegung. Die abgetriebenen Auswurfwalze 92 sitzt fest auf der Achse 921. Demzufolge wird die Drehbewegung der Auswurfwalze 92 auf die Achse 921 und von dieser auf den Sensor 13 übertragen.
Schließlich ist noch ein Sensor 14 vorgesehen, der im Auswurfbereich für die Briefe A unmittelbar vor oder nach der Berührungslinie zwischen dem Auswurfwalzenpaar 91, 92 in der Führungsplatte 1 angeordnet ist. Der Sensor 14 ist zweckmäßigerweise ebenfalls als Reflexsensor ausgeführt.
Mit Hilfe dieses Sensors 14 wird erkannt, ob ein Brief A den Auswurfbereich erreicht beziehungsweise diesen verlassen hat und außerdem die aktuelle Transportgeschwindigkeit in der Nachfolgeeinrichtung 16 über die Auswerteschaltung 15 abgefragt.

Gemäß Fig. 5 sind die Sensoren 10a, 10b, 14 zur Briefabtastung mit der Auswerteschaltung 15 verbunden, deren Kernstück ein Mikroprozessor sowie eine Vergleichsschaltung ist. Die Auswerteschaltung 15 ist bidirektional mit der/n Nachfolgeeinrichtung/en 16, insbesondere deren Steuerprozessor/en verbunden. Die Nachfolgeeinrichtung 16 kann eine dynamische Waage oder/und eine Frankiermaschine sein. Weiterhin ist die Auswerteschaltung 15 zwecks Abgabe entsprechender Steuersignale mit dem Antrieb 5 des Vorvereinzelungsbereiches I sowie mit dem Antrieb 8 des Vereinzelungsbereiches II verbunden.
Die Ausgangssignale der Sensoren 10a, 10b, 14 werden in der Auswerteschaltung 15 so verknüpft,
daß der Antrieb 5 im Vorvereinzelungsbereich I auf beschleunigten Transport eingestellt wird, wenn der Sensor 10a keinen Brief A erkennt, daß der Antrieb 5 im Vorvereinzelungsbereich I auf normalen Transport eingestellt wird, wenn der Sensor 10a einen Brief A erkennt und der Sensor 10b keinen Brief A erkennt,
daß der Antrieb 5 im Vorvereinzelungsbereich I auf Leerlauf eingestellt wird, wenn der Sensor 10a und der Sensor 10b einen Brief A erkennt,
daß der Antrieb 8 im Vereinzelungsbereich II auf beschleunigten Transport eingestellt wird, wenn der Sensor 14 keinen Brief A erkennt,
daß der Antrieb 8 im Vereinzelungsbereich II auf normalen Transport eingestellt wird, wenn der Sensor 10b einen Brief A erkennt, siehe auch Fig1 bis 4.
Auf diese einfache Weise wird eine zuverlässige Steuerung lediglich über eine Briefabtastung und Messung der Briefgeschwindigkeit im Auswurfbereich eine Durchlaufsteuerung in der Vereinzelungsvorrichtung B realisiert.

### Verwendete Bezugszeichen:

- A: Druckträger, Brief
- B: Vereinzelungsvorrichtung

- 1: hintere Führungsplatte in Vereinzelungsvorrichtung B
- 2: untere Führungsplatte in Vereinzelungsvorrichtung B
- 21: Andruckbügel
- 3: erste Antriebswalzenkombination
- 4: zweite Antriebswalzenkombination
- 5: separater gemeinsamer Antrieb für Antriebswalzenkombinationen 3 und 4
- 6: Antriebsriemenkombination
- 7: Gegenrollenkombination
- 77: Gleithebelkombination
- 8: separater gemeinsamer Antrieb für Antriebsriemenkombination 6, Gegenrollenkombination 7, Gleithebelkombination 77 und Auswurfwalze 91
- 9: Auswurfmittel
- 91: angetriebene Auswurfwalze
- 911: Achse der Auswurfwalze 91
- 92: abgetriebene Auswurfwalze
- 921: Achse der Auswurfwalze 92
- 93: Traghebel für Auswurfwalze 92
- 10a: Sensor zur Brieferkennung
- 10b: Sensor zur Brieferkennung
- 13: Sensor zur Messung der Übergabegeschwindigkeit
- 14: Sensor zur Brieferkennung
- 15: Auswerteschaltung
- 16: Nachfolgeeinrichtung

- I: Vorvereinzelungsbereich
- II: Vereinzelungsbereich

## Patentansprüche

1. Verfahren zur Durchlaufsteuerung von Druckträgern (A), insbesondere von Briefen, in einer Vereinzelungsvorrichtung (B) eines Briefpostverarbeitungssystems, mit nacheinander einem Vorvereinzelungsbereich (I) und einem Vereinzelungsbereich (II), in der die Druckträger (A) von einem Stapel seitlich wegtransportiert und an eine Nachfolgeeinrichtung (16) übergeben werden,
**dadurch gekennzeichnet,**
**daß** die Druckträger (A) in dem jeweiligen Bereich , der dem nachfolgenden Bereich vorgelagert ist, so lange schneller transportiert werden als in dem Bereich des Überganges von dem einen Bereich zum nachfolgenden Bereich, bis ein Druckträger (A) diesen Übergangsbereich erreicht hat, wobei die Übergabegeschwindigkeit an die Transportgeschwindigkeit der jeweiligen Nachfolgeeinrichtung (16) angepaßt ist.

2. Verfahren zur Durchlaufsteuerung nach Anspruch 1, **dadurch gekennzeichnet,**
**daß** die Vereinzelungsvorrichtung (B) funktionell in einen Vorvereinzelungsbereich (I) mit einem separaten Antrieb (5) mit Start-Stop-Betrieb und in einen Vereinzelungsbereich (II) mit einem separaten Antrieb (8) mit kontinuierlichem Betrieb aufgeteilt ist und in der die Druckträger (A) mittels Auswurfmittel (9) an die Nachfolgeeinrichtung (16) übergeben werden ,
**daß** die Transportgeschwindigkeit im Vereinzelungsbereiches (II) größer eingestellt wird - entspricht beschleunigter Transport - als die Übergabegeschwindigkeit, bis ein Druckträger (A) in den Auswurfbereich gelangt ist,
**daß** die Transportgeschwindigkeit im Vereinzelungsbereich (II) kleiner bis gleich - entspricht normaler Transport - als die Übergabegeschwindigkeit eingestellt wird, solange sich ein Druckträger (A) im Auswurfbereich befindet,
**daß** die Transportgeschwindigkeit im Vorvereinzelungsbereich (I) größer - entspricht beschleunigter Transport - eingestellt wird als die Übergabegeschwindigkeit und größer als die Transportgeschwindigkeit im Vereinzelungsbereich (II), solange sich kein Druckträger (A) im Eingangsbereich des Vereinzelungsbereiches (II) befindet,
**daß** die Transportgeschwindigkeit im Vorvereinzelungsbereich (I) kleiner bis gleich - entspricht normaler Transport - als die Transportgeschwindigkeit im Vereinzelungsbereich (II) eingestellt wird, wenn ein Druckträger (A) den Eingangsbereich des Vereinzelungsbereiches (II) erreicht hat und kein weiterer Druckträger (A) vor dem Auswurfbereich vorhanden ist,
**daß** die Transportgeschwindigkeit im Vorvereinzelungsbereich (I) durch Leerlaufschaltung auf Null - entspricht Leerlauf- oder Stopbetrieb - eingestellt wird, solange ein Druckträger (A) im Eingangsbereich und in den anderen Bereichen des Vereinzelungsbereiches (II) vorhanden ist.

3. Verfahren nach Anspruch 1 bis 2, **dadurch gekennzeichnet,**
**daß** die Übergabegeschwindigkeit ständig gemessen und mit der Transportgeschwindigkeit der Nachfolgeeinrichtung (16) verglichen und abgestimmt wird und das Ergebnis als Steuersignal für den Antrieb (8) im Vereinzelungsbereich (II) sowie für den Antrieb (5) im Vorvereinzelungsbereich (I) dient.

4. Verfahren nach Anspruch 2, **dadurch gekennzeichnet,**
**daß** der Druckträger (A) im Eingangsbereich des Vereinzelungsbereiches (II) abgetastet wird, um in Verknüpfung mit weiteren Abtastergebnissen entsprechende Steuersignale für den Antrieb (5) im Vorvereinzelungsbereich (I) abzuleiten.

5. Verfahren nach Anspruch 2, **dadurch gekennzeichnet,**
**daß** der Druckträger (A) unmittelbar nach der Vereinzelung abgetastet wird, um in Verknüpfung mit weiteren Abtastergenissen entsprechende Steuersignale für den Antrieb (5, 8) im Vorvereinzelungsbereich (I) und im Vereinzelungsbereich (II) abzuleiten.

6. Verfahren nach Anspruch 2, **dadurch gekennzeichnet,**
**daß** der Druckträger (A) im Auswurfbereich der Vereinzelungsvorrichtung (B) abgetastet wird, um daraus entsprechende Steuersignale für den Vorvereinzelungsbereich (I), den Vereinzelungsbereich (II) und die Nachfolgeeinrichtung (16) abzuleiten.

7. Verfahren nach Anspruch 2 bis 3, **dadurch gekennzeichnet,**
**daß** die Übergabegeschwindigkeit kleiner bis gleich als die Transportgeschwindigkeit in der Nachfolgeeinrichtung (16) eingestellt wird,
**daß** die Transportgeschwindigkeit im Anfangsbereich des Vereinzelungsbereiches (II) um vorzugsweise 10% kleiner als die Übergabegeschwindigkeit eingestellt wird, solange ein Druckträger (A) im Auswurfbereich ist und
**daß** die Transportgeschwindigkeit bei beschleunigtem Transport im Vorvereinzelungsbereich (I) vorzugsweise um 30% über der Übergabegeschwindigkeit eingestellt wird.

8. Anordnung zur Durchführung des Verfahrens nach Anspruch 1 bis 2, die eine Vereinzelungsvorrichtung (B) eines Briefpostverarbeitungssystems betrifft, die in einen Vorvereinzelungsbereich (I) und in einen Vereinzelungsbereich (II) aufgeteilt ist, wobei letzterer mit einer Nachfolgeeinrichtung (16) verbunden ist, **dadurch gekennzeichnet,**
**daß** im Auswurfbereich der Vereinzelungsvorrichtung (B) ein als Encoder ausgeführter Sensor (13) zur Messung der Übergabegeschwindigkeit an die Nachfolgeeinrichtung (16) und ein Sensor (14) zur Briefabtastung vorgesehen sind,
**daß** im Eingangsbereich des Vereinzelungsbereiches (II) ein Sensor (10a) zur Brieferkennung und
**daß** nach der Vereinzelung im Vereinzelungsbereich (II) ein Sensor (10b) zur Brieferkennung vorgesehen ist,
**daß** die Sensoren (10a, 10b, 13, 14) mit einer Auswerteschaltung (15) verbunden sind, die zwecks Abgabe von Steuersignalen einerseits mit dem Antrieb (5) des Vorvereinzelungsbereiches (I) sowie mit dem Antrieb (8) des Vereinzelungsbereiches (II) verbunden ist und andererseits bidirektional mit der Nachfolgeeinrichtung (16) verbunden ist.

9. Anordnung nach Anspruch 8, **dadurch gekennzeichnet,**
**daß** als Auswurfmittel (9) ein Auswurfwalzenpaar (91, 92) vorgesehen ist, das aus einer ortsfesten angetriebenen Auswurfwalze (91) und aus einer federnd verstellbaren abgetriebenen Auswurfwalze (92) besteht,
**daß** die abgetriebene Auswurfwalze (92) synchron mit dem Sensor (13) verbunden ist, dessen Ausgangssignal in der Auswerteschaltung (15) mit einem der Transportgeschwindigkeit in der Nachfolgeeinrichtung (16) entsprechenden Wert verglichen und das Ergebnis als Steuersignal an die zugeordneten Antriebe (5, 8) im Vorvereinzelungsbereich (I) und im Vereinzelungsbereich (II) geleitet wird.

10. Anordnung nach Anspruch 8, **dadurch gekennzeichnet,**
**daß** der Sensor (14) wahlweise unmittelbar vor oder nach der Berührungslinie zwischen den Auswurfwalzen (91, 92) angeordnet ist.

11. Anordnung nach Anspruch 8, **dadurch gekennzeichnet,**
**daß** die Sensoren (10a, 10b, 14) vorzugsweise als Reflexsensoren ausgeführt sind.

12. Anordnung nach Anspruch 8, **dadurch gekennzeichnet,**
**daß** die Ausgangssignale der Sensoren (10a, 10b, 14) zur Brieferkennung in der Auswerteschaltung (15) so verknüpft werden,
**daß** der Antrieb (5) im Vorvereinzelungsbereich (I) auf beschleunigten Transport eingestellt wird, wenn der Sensor (10a) keinen Druckträger (A) erkennt,
**daß** der Antrieb (5) im Vorvereinzelungsbereich (I) auf normalen Transport eingestellt wird, wenn der Sensor (10a) einen Druckträger (A) erkennt und der Sensor (10b) keinen Druckträger (A) erkennt,
**daß** der Antrieb (5) im Vorvereinzelungsbereich auf Leerlauf eingestellt wird, wenn der Sensor (10a) und der Sensor (10b) einen Druckträger (A) erkennt,
**daß** der Antrieb (8) im Vereinzelungsbereich (II) auf beschleunigten Transport eingestellt wird, wenn der Sensor (14) keinen Druckträger (A) erkennt,
**daß** der Antrieb (8) im Vereinzelungsbereich (II) auf normalen Transport eingestellt wird, wenn der Sensor (10b) einen Druckträger (A) erkennt.

13. Anordnung nach Anspruch 8 und 12, **dadurch gekennzeichnet,**
**daß** das Ausgangssignal des Sensors (14) außerdem zur Kommunikation mit der Nachfolgeeinrichtung (16) dient.

## Claims

1. A method for the control of the passage of print media (A), in particular of letters, in a singularization device (B) of a letter post processing system involving a pre-singularization area (I) followed by a singularization area (II) in which the print media (A) are transported laterally away from a stack and are delivered to a subsequent device (16),
**characterized in**
**that** the print media (A) are transported faster in the respective area preceding the subsequent area than in the transition area from the one area to the other until a print medium (A) has reached that transition area, the delivery speed being adjusted to the transport speed of the respective subsequent device (16).

2. A method for passage control according to claim 1, **characterized in**
**that** the singularization device (B) is functionally divided into a pre-singularization area (I) having a separate drive (5) with start-stop operation and a singularization area (II) having a separate drive (8) with continuous operation and in which the print media (A) are delivered to the subsequent device (16) by an ejection means (9),
**that** the transport speed in the singularization area (II) is set higher - corresponding to an accelerated transport - than the delivery speed until a print medium (A) has reached the ejection area,
**that** the transport speed in the singularization area (II) is set to a speed that is lower to equal to the delivery speed - corresponding to a normal transport - as long as a print medium (A) is in the ejection area,
**that** the transport speed in the pre-singularization area (I) is set higher - corresponding to an accelerated transport - than the delivery speed and higher than the transport speed in the singularization area (II) as long as there is no print medium (A) in the entry area of the singularization area (II),
**that** the transport speed in the pre-singularization area (I) is set to a speed that is lower to equal to the transport speed in the singularization area (II) - corresponding to a normal transport - when a print medium (A) has reached the entry area of the singularization area (II) and there is no other print medium (A) present before the ejection area,
**that** the transport speed in the pre-singularization area (I) is set to zero - corresponding to idle or stop operation - by means of an open-circuit setting as long as a print medium (A) is present in the entry area and in the other areas of the singularization area (II).

3. A method according to claims 1 to 2, **characterized in**
**that** the delivery speed is constantly measured and compared and coordinated with the transport speed of the subsequent device (16) and that the result serves as a control signal for the drive (8) in the singularization area (II) as well as for the drive (5) in the pre-singularization area (I).

4. A method according to claim 2, **characterized in**
**that** the print medium (A) is scanned in the entry area of the singularization area (II) in order to deduce, in connection with further scanning results, respective control signals for the drive (5) in the pre-singularization area (I).

5. A method according to claim 2, **characterized in**
**that** the print medium (A) is scanned immediately after the singularization in order to deduce, in connection with further scanning results, respective control signals for the drives (5, 8) in the pre-singularization area (I) and in the singularization area (II), respectively.

6. A method according to claim 2, **characterized in**
**that** the print medium (A) is scanned in the ejection area of the singularization device (B) in order to deduce respective control signals for the pre-singularization area (I), the singularization area (II) and the subsequent device (16).

7. A method according to claims 2 to 3, **characterized in**
**that** the delivery speed is smaller than or equal to the transport speed in the subsequent device (16),
**that** the transport speed in the starting area of the singularization area (II) preferably is 10 % lower than the delivery speed as long as a print medium (A) is present in the ejection area, and
**that**, in case of accelerated transport, the transport speed in the pre-singularization area (I) is preferably set 30 % higher than the delivery speed.

8. An arrangement for carrying out the method according to claims 1 to 2 referring to a singularization device (B) of a letter post processing system divided into a pre-singularization area (I) and a singularization area (II), the latter being connected with a subsequent device (16), **characterized in**
**that**, in the ejection area ofthe singularization device (B), there are provided a sensor (13) having the form of an encoder for measuring the speed of delivery to the subsequent device (16) and a sensor (14) for letter scanning,
**that**, in the entry area of the singularization area (II), there is provided a sensor (10a) for letter detection and
**that**, after the singularization in the singularization area (II), there is provided a sensor (10b) for letter detection,
**that** the sensors (10a, 10b, 13, 14) are connected to an evaluation circuit (15) that, for the purpose of sending control signals, is connected to the drive (5) of the pre-singularization area (I) and to the drive (8) of the singularization area (II) on the one hand and is bidirectionally connected to the subsequent device (16) on the other hand.

9. An arrangement according to claim 8, **characterized in that**, as an ejection means (9), there is provided a pair of ejection rollers (91, 92) comprising a fixed driving ejection roller (91) and a spring-mounted adjustable driven ejection roller (92),
that the driven ejection roller (92) is synchronously connected to sensor (13) the output signal of which is compared, in the evaluation circuit (15), with a value corresponding to the transport speed in the subsequent device (16), the result being sent as a control signal to the assigned drives (5, 8) in the pre-singularization area (I) and in the singularization area (II), respectively.

10. An arrangement according to claim 8, **characterized in**
**that** sensor (14) is arranged either directly before or after the line of contact between the ejection rollers (91, 92).

11. An arrangement according to claim 8, **characterized in**
**that** the sensors (10a, 10b, 14) preferably have the form of reflex sensors.

12. An arrangement according to claim 8, **characterized in**
**that** the output signals of the sensors (10a, 10b, 14) for letter detection are linked with each other in the evaluation circuit (15) in such a manner
**that** the drive (5) in the pre-singularization area (I) is set to accelerated transport when sensor (10a) does not detect a print medium (A),
**that** the drive (5) in the pre-singularization area (I) is set to normal transport when sensor (10a) detects a print medium (A) and sensor (10b) does not detect a print medium (A),
**that** the drive (5) in the pre-singularization area is set to idle operation when sensor (10a) and sensor (10b) detect a print medium (A),
**that** the drive (8) in the singularization area (II) is set to accelerated transport when sensor (14) does not detect a print medium (A),
**that** the drive (8) in the singularization area (II) is set to normal transport when sensor (10b) detects a print medium (A).

13. An arrangement according to claims 8 and 12, **characterized in**
**that** the output signal of sensor (14) moreover serves the communication with the subsequent device (16).

## Revendications

1. Procédé pour la commande du passage en machine de supports d'impression (A), en particulier pour des lettres, dans un dispositif de séparation (B) d'un système de traitement de courrier postal, avec l'une après l'autre une zone de pré-séparation (I) et une zone de séparation (II), dans laquelle les supports d'impression (A) sont transportés latéralement à partir d'une pile et sont transmis à un dispositif placé en aval (16), **caractérisé par le fait**
**que** les supports d'impression (A) dans la zone respective, qui précède la zone suivante, sont transportés plus rapidement que dans la zone de transition d'une des zones dans la zone suivante, jusqu'à ce qu'un support d'impression (A) ait atteint cette zone de transition, à l'occasion de quoi la vitesse de remise est adaptée à la vitesse de transport du dispositif respectif placé en aval (16).

2. Procédé pour la commande du passage en machine aux termes de la revendication 1, **caractérisé par le fait**
**que** le dispositif de séparation (B) est divisé fonctionnellement en une zone de pré-séparation (I) avec un entraînement séparé (5) avec un fonctionnement mise en service-arrêt et en une zone de séparation (II) avec un entraînement séparé (8) avec fonctionnement continu et dans lequel les supports d'impression (A) sont transmis au dispositif placé en aval (16) au moyen d'un média d'éjection (9),
**que** la vitesse de transport dans la zone de séparation (II) est réglée de façon plus rapide - correspond à un transport accéléré - que la vitesse de remise, jusqu'à ce qu'un support d'impression (A) soit parvenu dans la zone d'éjection,
**que** la vitesse de transport dans la zone de séparation (II) est réglée de façon plus réduite à identique - correspond à un transport normal - que la vitesse de remise, tant qu'un support d'impression (A) se trouve dans la zone d'éjection,
**que** la vitesse de transport dans la zone de pré-séparation (I) est réglée de façon plus rapide - correspond à un transport accéléré - que la vitesse de remise et est plus élevée que la vitesse de transport dans la zone de séparation (II), tant qu'aucun support d'impression (A) ne se trouve dans la zone d'entrée de la zone de séparation (II),
**que** la vitesse de transport dans la zone de pré-séparation (I) est réglée de façon plus réduite à identique - correspond à un transport normal - que la vitesse de transport dans la zone de séparation (II), lorsqu'un support d'impression (A) a atteint la zone d'entrée de la zone de séparation (II) et qu'aucun support d'impression supplémentaire (A) n'est présent devant la zone d'éjection,
**que** la vitesse de transport dans la zone de pré-séparation (I) est réglée sur zéro par un couplage de marche à vide - correspond à la marche à vide - ou fonctionnement d'arrêt -tant qu'un support d'impression (A) est présent dans la zone d'entrée et dans les autres zones de la zone de séparation (II).

3. Procédé aux termes de la revendication 1 à 2, **caractérisé par le fait que** la vitesse de remise est mesurée en permanence et est comparée et accordée avec la vitesse de transport du dispositif placé en aval (16) et que le résultat sert de signal de commande pour l'entraînement (8) dans la zone de séparation (II) ainsi que pour l'entraînement (5) dans la zone de pré-séparation (I).

4. Procédé aux termes de la revendication 2, **caractérisé par le fait que** le support d'impression (A) dans la zone d'entrée de la zone de séparation (II) est exploré pour déduire en combinaison avec d'autres résultats d'exploration des signaux de commande correspondants pour l'entraînement (5) dans la zone de pré-séparation (I).

5. Procédé aux termes de la revendication 2, **caractérisé par le fait que** le support d'impression (A) est exploré immédiatement après la séparation pour déduire en combinaison avec d'autres résultats d'exploration des signaux de commande correspondants pour l'entraînement (5, 8) dans la zone de pré-séparation (I) et dans la zone de séparation (II).

6. Procédé aux termes de la revendication 2, **caractérisé par le fait que** le support d'impression (A) est exploré dans la zone d'éjection du dispositif de séparation (B) pour en déduire des signaux de commande correspondants pour la zone de pré-séparation (I), la zone de séparation (II) et le dispositif placé en aval (16).

7. Procédé aux termes de la revendication 2 à 3, **caractérisé par le fait que** la vitesse de remise est réglée de façon inférieure à identique à la vitesse de transport dans le dispositif placé en aval (16),
que la vitesse de transport dans la zone de départ de la zone de séparation (II) est réglée de préférence de 10% plus réduite que la vitesse de remise, tant qu'un support d'impression (A) se trouve dans la zone d'éjection et
que la vitesse de transport avec le transport accéléré dans la zone de pré-séparation (I) est réglée de préférence de 30% supérieure à la vitesse de remise.

8. Disposition pour l'exécution du procédé aux termes de la revendication 1 à 2, qui concerne un dispositif de séparation (B) d'un système de traitement de courrier postal, qui est divisé en une zone de pré-séparation (I) et en une zone de séparation (II), à l'occasion de quoi la deuxième de ces zones est reliée à un dispositif placé en aval (16), **caractérisé par le fait**
**que**, dans la zone d'éjection du dispositif de séparation (B), sont prévus un palpeur (13) exécuté comme encodeur pour mesurer la vitesse de remise au dispositif placé en aval (16) et un palpeur (14) pour l'exploration des lettres,
**que** dans la zone d'entrée de la zone de séparation (II), est prévu un palpeur (10a) pour la reconnaissance des lettres et
**qu'**après la séparation dans la zone de séparation (II) est prévu un palpeur (10b) pour la reconnaissance des lettres,
**que** les palpeurs (10a, 10b, 13, 14) sont reliés à un couplage d'évaluation (15) qui, pour le transfert de signaux de commande, sont reliés d'une part à l'entraînement (5) de la zone de pré-séparation (I) ainsi qu'avec l'entraînement (8) de la zone de séparation (II) et qui sont d'autre part reliés de façon bidirectionnelle au dispositif placé en aval (16).

9. Disposition aux termes de la revendication 8, **caractérisée par le fait qu'**une paire de cylindres d'éjection (91, 92) est prévue comme moyen d'éjection (9), qui se compose d'un cylindre d'éjection entraîné de façon fixe (91) et d'un cylindre d'éjection réglable de sortie antivibratoire (92), que le cylindre d'éjection de sortie (92) est relié de façon synchrone au palpeur (13), dont le signal de sortie dans le couplage d'évaluation (15) est comparé avec une valeur correspondante de la vitesse de transport dans le dispositif placé en aval (16) et le résultat est transmis comme signal de commande aux entraînements attribués (5, 8) dans la zone de pré-séparation (I) et dans la zone de séparation (II).

10. Disposition aux termes de la revendication 8, **caractérisée par le fait que** le palpeur (14) est placé au choix directement avant ou après la ligne de contact entre les cylindres d'éjection (91,92).

11. Disposition aux termes de la revendication 8, **caractérisée par le fait que** les palpeurs (10a, 10b, 14) sont exécutés de préférence comme palpeurs réflecteurs.

12. Disposition aux termes de la revendication 8, **caractérisée par le fait que** les signaux de sortie des palpeurs (10a, 10b, 14) sont liés dans le couplage d'évaluation (15) pour la reconnaissance des lettres de sorte que l'entraînement (5) dans la zone de pré-séparation (I) est réglé sur transport accéléré lorsque le palpeur (10a) ne reconnaît aucun support d'impression ( A),
que l'entraînement (5) dans la zone de pré-séparation (I) est réglé sur vitesse normale lorsque le palpeur (10a) reconnaît un support d'impression (A) et que le palpeur (10b) ne reconnaît aucun support d'impression (A),
que l'entraînement (5) dans la zone de pré-séparation est réglé sur marche à vide lorsque le palpeur (10a) et le palpeur (10b) reconnaissent un support d'impression (A), que l'entraînement (8) dans la zone de séparation (II) est réglé sur transport accéléré lorsque le palpeur (14) ne reconnaît aucun support d'impression (A),
que l'entraînement (8) dans la zone de séparation (II) est réglé sur transport normal lorsque le palpeur (10b) reconnaît un support d'impression (A).

13. Disposition aux termes de la revendication 8 et 12, **caractérisée par le fait**
**que** le signal de sortie du palpeur (14) sert en outre à la communication avec le dispositif placé en aval (16).
